# FASCICULE DE BREVET EUROPEEN

(11) **EP 0 754 288 B1**
(45) Date de publication et mention de la délivrance du brevet: **10.04.2002**
(21) Numéro de dépôt: 96901871.2
(22) Date de dépôt: 29.01.1996
(51) Int. Cl.: F42B 39/00

(54) **CONTENEUR POUR MUNITIONS DE GROS CALIBRE**
BEHÄLTER FÜR GROSSKALIBRIGE MUNITION
LARGE-CALIBRE AMMUNITION CONTAINER

(30) Priorité: 30.01.1995 FR 9501031
(43) Date de publication de la demande: 22.01.1997
(73) Titulaire: GIAT INDUSTRIES, 78000 Versailles (FR)
(72) Inventeur: MORAINE, Gérard, F-92370 Chaville (FR); HAZARD, Yves, F-91590 Cerny (FR); CAPITANI, Gilles, F-31530 Le Castera (FR); FERRANDEZ, André, F-33320 Eysines (FR)
(74) Mandataire: Célanie, Christian
(86) Numéro de dépôt international: FR9600147
(87) Numéro de publication internationale: WO9624023

(56) Documents cités:
- EP-A- 0 164 150
- FR-A- 1 601 106
- FR-A- 2 369 180
- FR-A- 2 477 697
- FR-A- 2 685 469
- LU-A- 66 259

## Description

Le domaine technique de la présente invention est celui des conteneurs pour munitions de gros calibre.

Les munitions de gros calibre sont caractérisées par un encombrement important car leur masse est élevée (15 à 30 kg) et leur longueur importante (1 à 2 m). Ces munitions sont constituées d'un projectile et d'un chargement propulsif contenu dans une douille combustible ou non sertie sur le projectile. Les projectiles peuvent être des projectiles flèches, des projectiles à charge creuse, des projectiles incendiaires, explosifs d'entraînement, etc... On conçoit que ces munitions soient peu commode à manipuler et doivent être protégées. Les protections actuelles sont généralement constituées de conteneurs incorporant des moyens de calage de la munition et conviennent parfaitement pour des manipulations courantes.

A titre indicatif, on peut se reporter aux Brevets FR-A-1 601 106, FR-A-2 597 075, FR-A-2 477 698, FR-A-2 369 180, FR-A-2 685 469, qui décrivent des conteneurs de ce type. Toutefois, ils présentent le grave inconvénient de ne pas protéger la munition au cours des sollicitations élevées, et ce problème doit être impérativement résolu eu égard aux conditions de transport des matières dangereuses. On notera en particulier que le brevet FR-A-1 601 106 décrit un conteneur destiné à fixer l'orientation et l'emplacement des forces afin que le sertissage de la douille soit protégé. On propose un certain nombre de cales disposées au niveau des centres de gravité des composants de la munition. Aucun blocage en translation du projectile n'est prévu et il n'est pas envisageable de soumettre la munition à des sollicitations sévères.

Les conteneurs en bois n'offrent aucune étanchéité et n'assurent aucun amortissement à la chute. Les conteneurs métalliques n'offrent quasiment pas d'amortissement à la chute ; ceci est d'autant plus pénalisant que les volumes internes sont de plus en plus restreints en raison des contraintes dimensionnelles externes liées au transport et au système de palettisation et donc limitent fortement les volumes disponibles pour des matériaux de calage. De plus, ils nécessitent une peinture et n'écartent pas des possibilités de corrosion. Les conteneurs en matériaux synthétiques offrent de bonnes performances lorsque les sollicitations restent moyennes comme par exemple le cas d'une chute de 2,10 m de hauteur à des températures allant de - 40 à + 63° C. Généralement pour cette hauteur, les performances de la munition sont conservées intégralement par un conteneur en matière plastique.

Mais, lorsque les sollicitations sont plus sévères par exemple lors d'une chute de 12 m pour des températures allant de - 40 à + 60° C, on constate fréquemment un taux d'initiation non négligeable, ce qui n'est pas admissible pour la sécurité des utilisateurs.

Le brevet EP-0164150 ne décrit qu'une enveloppe de protection pour munition pour une utilisation immédiate ou pour être incorporée dans un conteneur de suremballage et non pas un conteneur complet. Il s'agit ici d'immobiliser la douille afin d'éviter que le projectile ne pénètre dans le chargement. L'enveloppe se présente sous la forme de deux demi-coquilles épousant le contour du projectile qu'il faut immobiliser l'une par rapport à l'autre. La munition ainsi protégée ne peut pas être sollicitée de manière sévère.

Le but de la présente invention est de proposer un conteneur protégeant une munition contre des sollicitations sévères et interdisant toute initiation accidentelle de celle-ci.

L'invention a donc pour objet un conteneur pour munitions de gros calibre du type constitué d'une enveloppe externe fermée par un capuchon, caractérisé en ce qu'il comprend :
- une enveloppe interne délimitant des moyens de blocage en translation du projectile de la munition par rapport à une douille renfermant le chargement de la munition et des moyens de blocage appliqués au niveau du culot de la munition, lesdits moyens de blocage assurant une immobilisation suivant les trois axes de la munition dans l'enveloppe interne, et présentant à une extrémité une partie externe tronconique et à l'autre extrémité une partie cylindrique prolongée par une base radiale,
- une cale de tête disposée dans l'enveloppe externe, munie d'un évidement délimitant un profil interne tronconique épousant le profil externe de l'enveloppe interne,
- au moins une cale latérale disposée entre les enveloppes interne et externe, et
- une cale de fond disposée dans l'enveloppe externe appliquée contre la base radiale de l'enveloppe interne, comprimée contre celle-ci par le capuchon.

Selon une caractéristique de l'invention, la cale de tête comporte un profil interne cylindrique prolongeant le profil tronconique interne.

Appliqués à une munition flèche, les moyens de blocage en translation, selon une caractéristique de l'invention, sont constitués d'un premier moyen de blocage de la translation du projectile de la munition par rapport à la douille renfermant le chargement de la munition et d'un second moyen de blocage de la translation du chargement par rapport au projectile. Lesdits moyens de blocage sont également constitués par des portées circulaires en appui sur le projectile d'une part et sur l'enveloppe du chargement d'autre part, par exemple, et les portées circulaires sont délimitées par des replis de l'enveloppe interne elle-même qui est constituée de deux demi-coquilles réunies par des moyens de liaison, par exemple.

Appliqués à une munition à charge creuse, les moyens de blocage de la translation du projectile par rapport à la douille sont constitués par une portée d'accrochage coopérant avec la collerette du projectile et l'enveloppe interne est munie de deux portées en appui sur le projectile au voisinage de l'extrémité de la douille.

Selon un exemple de réalisation, les moyens de liaison sont constitués par un moyen d'encliquetage disposé au niveau du corps de l'enveloppe interne et par une grenouillère disposée au voisinage de la base radiale, et le moyen d'encliquetage est constitué par une griffe délimitée par des prolongements de la paroi des deux demi-coquilles, ces dernières présentant chacune un rebord d'appui le long de leur ligne de jonction.

Enfin, selon une autre caractéristique de l'invention, l'enveloppe interne est constituée de polyamide injecté, renforcé par des fibres de verre et présente des découpes de matière.

Un tout premier avantage de l'invention réside dans un calage parfait de la munition au niveau de ses constituants mêmes.

Un autre avantage réside dans le fait que la munition est verrouillée dans une enveloppe au niveau de laquelle sont appliqués les moyens de calage.

Un autre avantage réside dans le fait que l'ensemble des pièces composant le conteneur est réalisé par des opérations d'extrusion-soufflage et/ou d'injection.

Ainsi, l'invention permet de :
- de verrouiller les parties déformables de la munition afin d'empêcher tout mouvement relatif risquant d'endommager ou d'initier les parties pyrotechniques sensibles,
- d'assurer l'amortissement quelle que soit la position de la chute en trois étapes :
   1) par la structure de l'enveloppe extérieure : dimensionnement approprié du corps et de la poignée du couvercle, avec une absence de tout contact avec l'enveloppe interne,
   2) par les calages internes réalisés dans un matériau cellulaire dont la densité et la géométrie permet la deuxième phase d'amortissement, la première phase ayant quasiment atteint son maximum,
   3) par les coquilles de verrouillage réalisées en polymère renforcé dont le dimensionnement de la structure de type squelette permet de résister tout en complétant l'absorption du choc et donc l'amortissement final,
- de garantir les fonctions citées ci-avant dans les limites extrêmes de dispersion, de fabrication de la munition, ceci sans aucune reprise d'usinage, d'intervention ni même de système de réglage de rattrapage de jeu. Ceci est assuré par le concept des coquilles dans la zone concernant le verrouillage du culot ; un ensemble de gorges constituant une zone de verrouillage variable permet lors de la fermeture de la grenouillère d'assurer le verrouillage final quelle que soit la longueur de la munition,
- de permettre en utilisation tactique et logistique une extraction de la munition dans un temps très court (moins de 10 s) ceci sans aucun outil et sans dépalettiser.

D'autres caractéristiques et avantages de l'invention seront mieux compris à la lecture du complément de description qui va suivre de modes de réalisation donnés à titre d'illustration en relation avec des dessins sur lesquels :
- la figure 1 est une vue en coupe longitudinale d'une munition flèche dans son conteneur,
- la figure 2 est une vue en coupe longitudinale d'une munition à charge creuse dans son conteneur,
- la figure 3 est une vue en coupe transversale montrant les moyens d'encliquetage, et
- la figure 4 est une vue en coupe transversale montrant une structure particulière du conteneur interne,
- la figure 5 montre les moyens de verrouillage au niveau du culot de la munition,
- la figure 6 est une vue éclatée montrant la munition emballée.

Sur la figure 1, on a représenté en moitié supérieure la coupe du conteneur selon l'invention et en moitié inférieure une vue de l'enveloppe interne seule intégrée dans l'enveloppe externe. La munition 1 représentée sur cette figure est du type flèche, c'est-à-dire qu'elle est constituée d'un projectile sous la forme d'un barreau ou flèche 2 solidaire d'un sabot 3, d'une douille 4 combustible ou non renfermant un chargement propulsif. La douille est terminée par un culot 5. Une munition de gros calibre de ce type, 120 mm par exemple, a une masse de 20 kg environ et suivant l'invention on veut interdire toute translation du projectile par rapport au chargement, car on a constaté que c'est ce déplacement qui provoquait une initiation intempestive de la munition.

Suivant l'invention, on prévoit une enveloppe interne 6 logée dans une enveloppe externe 7. Cette dernière est tout à fait classique et comporte deux poignées 8 et 9 de manoeuvre à chaque extrémité, un capuchon 10 vissé extérieurement sur la paroi de l'enveloppe entre lesquels est placé un joint torique 11 d'étanchéité. L'enveloppe interne 6 est constituée de polyamide renforcé par des fibres de verre et est réalisée par injection. De cette manière, on peut utiliser un squelette mince, de 5 mm d'épaisseur environ, résistant et amortissant. L'enveloppe interne 6 est profilée de manière à délimiter au niveau de sa paroi une première portée 12 en appui circulaire sur le sabot 3, de manière à interdire toute translation du projectile vers la douille 4 renfermant le chargement, constituant le premier moyen de blocage lorsque la munition tombe du côté du culot 5. L'enveloppe interne 6 comporte un second profil 13 en appui circulaire sur l'extrémité avant de la douille 4, interdisant toute translation de cette douille renfermant le chargement vers le projectile 2, constituant le second moyen de blocage lorsque la munition tombe du côté du projectile.

Sur la figure 1, on voit que l'enveloppe interne 6 épouse la forme générale de la munition 1 et présente côté projectile une partie tronconique 14 prolongée vers l'avant par une partie cylindrique 15a en appui sur une rondelle 16 de centrage par rapport au barreau 2 et vers l'arrière par une partie tubulaire 15b. Cette extrémité avant 15a est ouverte et entoure la pointe du barreau pour réaliser une protection supplémentaire de celle-ci. L'enveloppe interne 6 comporte encore au niveau du culot 5 une surface d'appui constituée par une ou plusieurs portées 17. Au niveau de cette extrémité, l'enveloppe 6 est prolongée par une paroi radiale 18 servant de fond.

On peut réaliser l'enveloppe interne 6 sous la forme de deux demi-coquilles réunies par des moyens de liaison constitués au niveau médian par exemple par un encliquetage et une grenouillère 19 attachée sur un rebord de la paroi 18.

L'enveloppe interne 6 ainsi réalisée assure une immobilisation de la munition suivant trois directions interdisant toute translation de l'un quelconque de ses constituants par rapport aux autres. Cette enveloppe contribue à l'essentiel de la performance lors des chutes aux essais de sécurité. La partie inférieure de la figure montre différentes découpes 21 de matière dans l'enveloppe interne.

L'enveloppe interne 6 est elle-même immobilisée suivant les trois directions par rapport à l'enveloppe externe 7 par une cale de tête 22, une cale latérale 23 et une cale de fond 24. La cale de tête 22 est engagée dans l'enveloppe externe 7 avec un ajustement serré et présente un évidement axial délimitant un profil interne tronconique 25 coopérant avec la partie tronconique 14 de l'enveloppe interne, et un profil 26 sensiblement cylindrique recevant avec un jeu très large la partie cylindrique 15 de l'enveloppe externe.

La cale 23 est appliquée contre la partie sensiblement cylindrique de l'enveloppe interne 6 et est destinée à interdire tout déplacement perpendiculaire à l'axe longitudinal, entre les deux enveloppes. Elle est disposée sur la figure au voisinage du culot 5 de la munition. La cale de fond 24 est appliquée contre la paroi 18 de l'enveloppe 6 et réalise, suite à sa compression par le capuchon 10, le blocage de la munition suivant l'axe longitudinal. Les trois cales 22, 23 et 24 ainsi conçues réalisent à leur tour un blocage suivant les trois directions de l'enveloppe interne 6 par rapport à l'enveloppe externe 7, en prévenant tout contact direct entre les deux enveloppes.

Sur la figure 2, on a représenté la coupe d'un conteneur selon l'invention appliqué à une munition du type charge creuse. La munition 50 représentée sur cette figure est constituée d'un projectile 51 à charge creuse, d'une douille 52, combustible ou non, renfermant un chargement propulsif. La douille 52 est terminée par un culot 53. Une munition de gros calibre de ce type, 120 mm par exemple, a une masse de 25 kg et, suivant l'invention, on veut interdire toute translation du projectile par rapport au système pyrotechnique d'initiation, car on a constaté que c'est ce déplacement qui provoque une initiation intempestive de la munition.

Suivant l'invention, on prévoit comme précédemment des demi-coquilles 54 logées dans une enveloppe externe 55. Cette dernière est tout à fait fonctionnelle et comporte deux poignées 56 et 57 de manoeuvre à chaque extrémité, un couvercle 58 vissé extérieurement sur la paroi de l'enveloppe 55 entre lesquels est placé un joint torique 59 d'étanchéité. Les demi-coquilles 54 sont constituées de technopolymère renforcé. De cette manière, on peut réaliser un squelette mince de quelques mm d'épaisseur environ, selon les munitions, résistant et amortissant. Les demi-coquilles 54 sont profilées de manière à délimiter au niveau de leur paroi une première portée 60 d'accrochage sur la collerette 61 de l'obus de manière à interdire toute translation du projectile 51 vers la douille 52 renfermant le chargement, constituant un premier moyen de blocage lorsque la munition tombe du côté du culot 53 ou du côté du projectile 51.

Sur la figure 3, on a représenté, suivant une coupe transversale, un exemple de réalisation du premier moyen de liaison des deux demi-coquilles. Il est constitué par une lèvre d'encliquetage 40 délimitée par la paroi même des deux demi-coquilles. Chaque demi-coquille 6a ou 6b comprend d'un côté un ergot 40a délimité par une partie semi-cylindrique 41 et une partie 42 sensiblement plane et de l'autre une griffe 43 délimitée par un prolongement 44 de la paroi constituant la lèvre proprement dite. En accrochant la griffe 43 sur l'ergot 40, on réalise ainsi la liaison des deux demi-coquilles 6a et 6b au niveau de leur partie avant. La partie plane 42 délimite un espace libre 40b permettant de désaccoupler manuellement les deux demi-coquilles 6a et 6b.

Comme indiqué précédemment, les deux demi-coquilles 6a et 6b sont munies chacune d'un rebord 45 ou 46 comme représenté à la figure 4. Les deux rebords 45 et 46 sont prévus au niveau de la partie sensiblement cylindrique 15b de l'enveloppe 6 et assurent un contact franc des deux demi-coquilles.

La figure 5 représente plus en détail la grenouillère 19 constituant un second moyen de liaison des deux demi-coquilles 6a et 6b. A cette fin, chaque demi-coquille 6a et 6b comporte au niveau de sa paroi 18 un prolongement 47a ou 47b en saillie sur chacun desquels est pratiqué une rainure 48. La rainure 48 de la demi-coquille 6a, reçoit par exemple une extrémité du collier 49 de la grenouillère, tandis que la rainure 48 de la demi-coquille 6b reçoit une barrette 50.

En manoeuvrant la barrette 50, on bloque la grenouillère 19 au niveau de la base 18. Les deux demi-coquilles 6a et 6b sont donc maintenues fermement liées entre elles par les deux moyens de liaison illustrés par les figures 3 et 5.

Sur les figures 1 et 2, on a représenté une enveloppe externe 7 de type tout à fait connu. Celle-ci est réalisée sous la forme d'un corps extrudé soufflé en matière viscoélastique à haute propriété d'amortissement du type polyéthylène à très haut poids moléculaire (500000). Ce corps est muni de brides B1 et B2 permettant d'assurer son conditionnement sur palettes sans autre artifice.

La munition 4 ainsi protégée résiste à des chutes de 12 m en procurant un amortissement de sécurité maximum. Les essais effectués entre - 40 et + 60° C à des hauteurs de chute de 12 m n'ont mis en évidence aucune initiation ni aucune désorganisation de la munition pour des chutes, côté culot ou projectile, ou à plat.

Sur la figure 6, on voit que les demi-coquilles 54 épousent la forme générale de la munition et présentent côté projectile une partie tronconique 62 prolongée par une partie cylindrique 63. Chaque demi-coquille est munie d'une gorge d'accrochage 64 délimitée par deux portées 64a et 64b entre l'extrémité du projectile et l'extrémité de la douille 52 constituant un second moyen d'accrochage et de blocage. Ces demi-coquilles 54 comportent encore au niveau du culot 53 une surface d'appui constituée par une ou plusieurs portées 65. Au niveau de cette extrémité, chaque demi-coquille est prolongée par une paroi radiale 66.

On peut réaliser l'assemblage de ces demi-coquilles 54 par des moyens de liaison constitués au niveau médian par exemple par une lèvre d'encliquetage 67 et une grenouillère 68 attachée sur un rebord de la paroi 65.

Les demi-coquilles 54 ainsi réalisées assurent une immobilisation suivant trois directions de la munition 50 interdisant toute translation de l'un quelconque de ses constituants par rapport à celle-ci. Cette enveloppe contribue à l'essentiel de la performance lors des chutes aux essais de sécurité. La partie inférieure de la figure 2 montre différentes découpes 69 de matière, constituant une structure "squelette" légère, résistante et amortissante dans l'enveloppe interne.

Les demi-coquilles 54 sont elles-mêmes immobilisées suivant les trois directions par rapport à l'enveloppe externe 55 par une cale de tête 69, une cale de fond 70 et une cale de couvercle 71. La cale de tête 69 est engagée dans l'enveloppe externe 55 avec un ajustement serré et présente un évidement axial 72 délimitant un profil interne tronconique coopérant avec la partie tronconique 62 des demi-coquilles et un évidement sensiblement cylindrique recevant avec un jeu très large la partie cylindrique du nez des demi-coquilles. Les deux enveloppes ne présentent alors aucun point de contact entre elles.

La cale 70 est appliquée contre la partie extrême sensiblement cylindrique 63 des demi-coquilles et est destinée à interdire tout déplacement perpendiculaire à l'axe longitudinal, entre les deux enveloppes interne 54 et externe 55. Elle est disposée sur la figure 6 au voisinage du culot 53 de la munition. La cale de couvercle 71 est appliquée contre la base 65 des demi-coquilles 54 et contribue avec le couvercle 73 au blocage de la munition 50 suivant l'axe longitudinal. Les trois cales 69, 70 et 71 ainsi conçues réalisent à leur tour un blocage suivant les trois directions des demi-coquilles 54 par rapport à l'enveloppe externe 55.

Le conteneur selon l'invention permet d'éviter les initiations des munitions pour des hauteurs de chute de l'ordre de 12 m, dans un domaine de températures allant de -40 à +60°C.

## Revendications

1. Conteneur pour munition de gros calibre du type constitué d'une enveloppe externe (7) fermée par un capuchon (10), **caractérisé en ce qu'**il comprend :
- une enveloppe interne (6, 54) délimitant des moyens de blocage en translation (12, 13, 60, 64) du projectile (2, 51) de la munition (1, 50) par rapport à la douille (4, 52) renfermant le chargement de la munition et des moyens de blocage (19) appliqués au niveau du culot (5) de la munition (1, 50), lesdits moyens de blocage assurant une immobilisation suivant les trois axes de la munition (1, 50) dans l'enveloppe interne (6, 54), et présentant à une extrémité une partie externe tronconique (14, 62) et à l'autre extrémité une partie cylindrique (15, 63) prolongée par une base radiale (18),
- une cale de tête (22, 60) disposée dans l'enveloppe externe (7, 55), munie d'un évidement délimitant un profil interne tronconique (25) épousant le profil externe de l'enveloppe interne (6, 62),
- au moins une cale latérale (23, 70) disposée entre les enveloppes interne (6, 54) et externe (7, 55), et
- une cale de fond (24, 71) disposée dans l'enveloppe externe, appliquée contre la base radiale (18, 66) de l'enveloppe interne (6, 63), comprimée contre celle-ci par le capuchon (10, 58).

2. Conteneur selon la revendication 1, **caractérise en ce que** la cale de tête (22) comporte un profil interne cylindrique (26, 72) prolongeant le profil tronconique interne (25).

3. Conteneur selon la revendication 1 ou 2 appliqué à une munition flèche, **caractérisé en ce que** les moyens de blocage en translation sont constitués d'un premier moyen de blocage (12) de la translation du projectile (2) de la munition (1) par rapport à la douille (4) renfermant le chargement et d'un second moyen de blocage (13) de la translation de la douille (4) par rapport au projectile (2).

4. Conteneur selon la revendication 3, **caractérisé en ce que** les moyens de blocage (12, 13) sont constitués par des portées circulaires en appui sur le projectile (2) d'une part et sur la douille (4) renfermant le chargement d'autre part.

5. Conteneur selon la revendication 4, **caractérisé en ce que** les portées circulaires sont délimitées par des replis de l'enveloppe interne (6) elle-même.

6. Conteneur selon la revendication 1 ou 2, appliqué à une munition à charge creuse, **caractérisé en ce que** les moyens de blocage de la translation du projectile (51) par rapport à la douille (52) sont constitués par une portée d'accrochage (60) coopérant avec la collerette (61) du projectile.

7. Conteneur selon la revendication 6, **caractérisé en ce que** l'enveloppe interne (54) est munie de deux portées (64a, 64b) en appui sur le projectile (51) au voisinage de l'extrémité de la douille (52).

8. Conteneur selon l'une quelconque des revendications 1 à 7, **caractérisé en ce que** l'enveloppe interne (6) est constituée de deux demi-coquilles (6a, 6b) réunies par des moyens de liaison.

9. Conteneur selon la revendication 8, **caractérisé en ce que** les moyens de liaison sont constitués par un moyen d'encliquetage disposé au niveau du corps de l'enveloppe interne (6) et par une grenouillère (19) disposée au voisinage de la base radiale (18).

10. Conteneur selon la revendication 9, **caractérisé en ce que** le moyen d'encliquetage est constitué par une griffe (43) délimitée par des prolongements (44) de la paroi des deux demi-coquilles (6a, 6b).

11. Conteneur selon l'une quelconque des revendications 8 à 10, **caractérisé en ce que** les deux demi-coquilles (6a, 6b) présentent chacune un rebord d'appui (45, 46) le long de leur ligne de jonction.

12. Conteneur selon l'une quelconque des revendications précédentes, **caractérisé en ce que** l'enveloppe interne (6) est constituée de polyamide injecté renforcé par des fibres de verre.

13. Conteneur selon l'une quelconque des revendications précédentes, **caractérisé en ce que** l'enveloppe interne (6) présente des découpes de matière (21).

## Claims

1. A container for large calibre munitions of the type constituted by an outer envelope (7) closed by a cap (10), **characterised in that** it comprises :
- an inner envelope (6, 54) demarcating means (12, 13, 60, 64) to prevent the translation of the projectile (2, 51) of the munition (1, 50) with respect to a case (4, 52) enclosing the munition load and blocking means (19) applied to the base (5) of the munition (1, 50), the said locking means providing immobilization along the three axes of the munition (1, 50) in the inner envelope, and which has a tapered outer part (14, 62) on one end and a cylindrical part (15, 63) extended by a radial bottom (18) on the other,
- a head wedge (22, 60) placed in the outer envelope (7, 55), fitted with a recess demarcating a tapered inner profile (25) which matches the outer profile of the inner envelope (6, 62),
- a side wedge (23, 70) placed between the inner (6, 54) and outer (7, 55) envelopes, and
- a bottom wedge (24, 71) applied against the radial bottom (18, 66) of the inner envelope (6, 63), compressed by the cap (10, 58).

2. A container according to Claim 1, **characterised in that** the head wedge (22) has a cylindrical inner profile (26, 72) extending the inner tapered profile (25).

3. A container according to Claim 1 or 2 applied to a fin-stabilized munition, **characterised in that** the means to prevent translation are composed of a first means (12) to prevent the translation of the projectile (2) of the munition (1) with respect to the case (4) enclosing the load and a second means (13)) to prevent translation of the case (4) with respect to the projectile (2).

4. A container according to Claim 3, **characterised in that** the blocking means (12, 13) are also constituted by circular supports bearing firstly on the projectile (2) and secondly on the case (4) enclosing the load.

5. A container according to Claim 4, **characterised in that** the circular supports are marked out by folds of the inner envelope (6) itself.

6. A container according to Claim 1 or 2, applied to a shaped charge munition, **characterised in that** the means to prevent the translation of the projectile (51) with respect to the case (52) are composed of a hooking support (60) working in conjunction with the flange (61) of the projectile.

7. A container according to Claim 6, **characterised in that** the inner envelope (54) is fitted with two supports (64a, 64b) bearing on the projectile (51) in the vicinity of the end of the case (52).

8. A container according to any one of the Claims 1 to 7, **characterised in that** the inner envelope (6) is formed of two half-shells (6a, 6b) joined together by linking means.

9. A container according to Claim 8, **characterised in that** the linking means are composed of a snap-locking means placed on the body of the inner envelope (6) and by a frog latch (19) placed in the vicinity of the radial bottom (18).

10. A container according to Claim 9, **characterised in that** the snap-locking means are constituted by a claw (43) marked out by extensions (44) to the wall of the two half-shells 6a, 6b).

11. A container according to any one of Claims 8 to 10, **characterised in that** the two half-shells (6a, 6b) each have a bearing rim (45, 46) along their join line.

12. A container according to any one of the above Claims, **characterised in that** the inner envelope (6) is composed of injection-moulded polyamide, reinforced by glass fibres.

13. A container according to any one of the above Claims, **characterised in that** the inner envelope (6) has cut-outs (21) of a material.

## Patentansprüche

1. Behälter für großkalibrige Munition, bestehend aus einem Außenmantel (7) und verschlossen durch eine Haube (10), **dadurch gekennzeichnet, dass** er aus:
- einem Innenmantel (6, 54) zur Aufnahme von Blockiermitteln (12, 13, 60, 64) zur Verhinderung der Verschiebung des Geschosses (2, 51) der Munition (1, 50) gegenüber der die Ladung enthaltenden Hülse (4, 52), sowie von Blockiermitteln (19) auf Höhe des Bodens (5) der Munition (1, 50), wobei die vorgenannten Blockiermittel die Immobilisierung der Munition (1, 50) in Richtung ihrer drei Achsen in dem Innenmantel (6, 54) sichern, mit an einem Ende ein kegelstumpfförmiges (14, 62), und am anderen Ende ein zylindrisches (15, 63), durch einen radialen Sockel (18) verlängertes Teil,
- einer in dem Außenmantel (7, 55) angebrachten Kopfstütze (22, 60), mit einer ein Innenprofil (25) abgrenzenden kegelstumpfförmigen Aushöhlung, die dem Außenprofil des Innenmantels (6, 62) entspricht,
- mindestens einer seitlichen Stütze (23, 70) zwischen Innen- (6, 54) und Außenmantel (7, 55), und
- einer Bodenstütze (24, 71) im Außenmantel, in Berührung mit dem Radialsockel (18, 66) im Innenmantel (6, 63) und durch die Haube (10, 58) an diese angedrückt besteht.

2. Behälter nach Anspruch 1, **dadurch gekennzeichnet, dass** die Kopfstütze (22) ein zylindrisches Innenprofil (26, 72) trägt, welches das kegelstumpfförmige Innenprofil (25) verlängert.

3. Behälter nach Anspruch 1 oder 2, wenn er einer Pfeilmunition zugeordnet ist, **dadurch gekennzeichnet, dass** die Blockiermittel aus einem ersten Mittel (12) zur Blockierung des Geschosses (2) der Munition (1) gegen Verschiebung gegenüber der die Ladung enthaltenden Hülse (4), und einem zweiten Mittel (13) zur Verhinderung der Verschiebung der Hülse (4) gegenüber dem Geschoss (2) bestehen.

4. Behälter nach Anspruch 3, **dadurch gekennzeichnet, dass** die Blockiermittel (12, 13) aus kreisrunden Stützen, aufliegend einerseits auf dem Geschoss (2) und andererseits auf der die Ladung enthaltenden Hülse (4) bestehen.

5. Behälter nach Anspruch 4, **dadurch gekennzeichnet, dass** die kreisrunden Stützen durch Stulpen des Innenmantels (6) abgegrenzt werden.

6. Behälter nach Anspruch 1 oder 2, wenn sie einer Hohlladung zugeordnet sind, **dadurch gekennzeichnet, dass** die Mittel zur Verhinderung der Verschiebung des Geschosses (51) gegenüber der Hülse (52) aus einer Greiflagerung (60) in Verbindung mit dem Kragen (61) des Geschosses bestehen.

7. Behälter nach Anspruch 6, **dadurch gekennzeichnet, dass** der Innenmantel (54) mit zwei Stützen (64a, 64b) ausgerüstet ist, auf denen das Geschoss (51) in Nähe des Hülsenendes (52) aufliegt.

8. Behälter nach irgendeinem der Ansprüche 1 bis 7, **dadurch gekennzeichnet, dass** der Innenmantel (6) aus zwei Halbschalen (6a, 6b) besteht, die durch Verbindungsmittel zusammengehalten werden.

9. Behälter nach Anspruch 8, **dadurch gekennzeichnet, dass** die Verbindungsmittel aus einer am Innenmantel (6) angebrachten Verklinkung und einem Schnallenverschluss (19) in Nähe des radiale Sockels (18) bestehen.

10. Behälter nach Anspruch 9, **dadurch gekennzeichnet, dass** die Verklinkung aus einer Pratze (43) besteht, abgegrenzt durch Verlängerungen (44) der Mäntel der beiden Halbschalen (6a, 6b).

11. Behälter nach irgendeinem der Ansprüche 8 bis 10, **dadurch gekennzeichnet, dass** jede der beiden Halbschalen (6a, 6b) längs ihrer Schnittkanten Auflegflächen (45, 46) besitzt.

12. Behälter nach irgendeinem der vorgenannten Ansprüche, **dadurch gekennzeichnet, dass** der Innenmantel (6) aus eingespritztem Polyamid mit Glasfaserverstärkung besteht.

13. Behälter nach irgendeinem der vorgenannten Ansprüche, **dadurch gekennzeichnet, dass** der Innenmantel (6) aus Aussparungen (21) besteht.
